# EUROPÄISCHE PATENTSCHRIFT

(11) **EP 3 366 356 B1**
(45) Veröffentlichungstag und Bekanntmachung des Hinweises auf die Patenterteilung: **19.05.2021**
(21) Anmeldenummer: 17157630.9
(22) Anmeldetag: 23.02.2017
(51) Int. Cl.: A62C 2/12

(54) **KLAPPE, INSBESONDERE BRANDSCHUTZKAPPE**
DAMPER, ESPECIALLY FIREPROOF DAMPER
CLAPET, EN PARTICULIER CLAPET COUPE-FEU

(43) Veröffentlichungstag der Anmeldung: 29.08.2018
(73) Patentinhaber: TROX GmbH, 47506 Neukirchen-Vluyn (DE)
(72) Erfinder: Fels, Martin, 46459 Rees (DE)
(74) Vertreter: Dr. Stark & Partner Patentanwälte mbB

(56) Entgegenhaltungen:
- EP-A1- 0 447 944
- EP-A1- 2 181 733
- EP-A1- 2 778 554
- DE-A1- 2 410 561
- DE-A1- 2 708 109
- DE-U1-202007 013 909

## Beschreibung

Die Erfindung betrifft eine Klappe, insbesondere Brandschutzklappe.

Eine im Stand der Technik bekannte Brandschutzklappe weist zwei gegenüberliegende Lagerstifte auf. An jedem Lagerstift ist ein Winkel mit zwei Löchern vorgesehen, mittels derer der Lagerstift an dem Klappenblatt, das beispielsweise aus Kalzium-Silikat besteht, befestigt werden kann. Für die Montage des Klappenblattes in der Klappe wird jeder der beiden Lagerstifte von innen durch die betreffende Ausnehmung in dem Gehäuse geführt. Anschließend wird das Klappenblatt im Inneren des Gehäuses gegen die beiden Winkel gehalten, und durch die Löcher in den Winkeln werden Befestigungsschrauben in das Klappenblatt hineingedreht. Sowohl die Montage als auch die Demontage ist insoweit aufwändig.

Aus der EP 2 778 554 A1, der EP 2 181 733 A1, der DT 24 10 561 A1, der EP 0 447 944 A1, der DE 27 08 109 A1 sowie der DE 20 2007 013 909 U1 sind Klappen zum Einsatz in lufttechnischen Anlagen bekannt.

Aufgabe der Erfindung ist es, die vorgenannten Nachteile zu vermeiden und eine Klappe anzugeben, bei der die Montage der Lagerstifte einfacher ist. Diese Aufgabe wird durch die Merkmalskombination von Anspruch 1 gelöst. Sofern der Lagerstift zumindest einer Lagerstelle reibschlüssig in dem Freiraum des Klappenblattes gehalten ist, ist der Lagerstift drehfest gegenüber dem Klappenblatt angeordnet. Der Freiraum entsteht dadurch, dass der Lagerstift in das Klappenblatt, beispielsweise durch Drücken, durch Nageln, durch Pressen oder dergleichen, bewegt wird, so dass der Lagerstift auf diese Weise den endgültig benötigten Freiraum selbst erzeugt. Selbstverständlich ist es auch möglich, dass ein Freiraum geringeren Durchmessers bereits vorhanden ist, in den der Lagerstift größeren Durchmessers beispielsweise eingepresst wird.

Der Lagerstift zumindest einer Lagerstelle kann in dem Freiraum des Klappenblattes auch nur formschlüssig gehalten sein. Bei einer solchen Ausgestaltung ist der Freiraum bereits da, wenn der Lagerstift in den Freiraum geführt wird. Bei einer solchen Ausgestaltung ist der Lagerstift nicht drehfest gegenüber dem Klappenblatt angeordnet.

Selbstverständlich ist es aber auch möglich, dass der Lagerstift zumindest einer Lagerstelle reibschlüssig und formschlüssig in dem Freiraum des Klappenblattes gehalten ist. Bei einer solchen Ausgestaltung ist der Lagerstift drehfest gegenüber dem Klappenblatt.

Durch die reibschlüssige und/oder formschlüssige Verbindung zwischen dem Lagerstift und dem Klappenblatt wird eine Verlagerung des Lagerstiftes zumindest nach außen, vorzugsweise ausschließlich nach außen, und damit eine Verlagerung des Lagerstiftes aus dem Freiraum des Klappenblattes heraus verhindert.

Alternativ oder in Ergänzung zu der vorbeschriebenen Ausgestaltung kann der Lagerstift zumindest einer Lagerstelle mittels zumindest eines, vorzugsweise außerhalb des Gehäuses angeordneten, Sicherungselements gesichert sein, wobei das Sicherungselement eine Verlagerung des Lagerstiftes zumindest nach außen, vorzugsweise ausschließlich nach außen, und damit eine Verlagerung des Lagerstiftes aus dem Freiraum des Klappenblattes heraus verhindert. Eine solche Ausgestaltung bietet sich insbesondere dann an, wenn der Lagerstift nicht drehfest gegenüber dem Klappenblatt fixiert ist und sich insoweit nach außen bewegen könnte. Das Sicherungselement verhindert eine solche unerwünschte Verlagerung des Lagerstiftes.

Sofern es sich um eine Klappe handelt, die beispielsweise in einer unterhalb einer Raumdecke geführten Kanalleitung montiert ist, erlaubt die erfindungsgemäße Ausgestaltung bei einer sicheren Lagerung des Klappenblattes sowohl eine einfache Montage als auch eine einfache spätere Demontage des Klappenblattes. So kann bei der Montage der betreffende Lagerstift einfach und problemlos von außen in seine Fixierposition gebracht werden. Sollte später einmal beispielwiese zum Zwecke des Austausches des Klappenblattes eine Demontage erforderlich sein, kann der betreffende Lagerstift wiederum von außen einfach und problemlos entfernt werden.

Sofern es sich um eine Brandschutzklappe handelt, ist diese im Bereich ihres Achsbereichs üblicherweise in einen Wand-/Deckendurchbruch eingebaut. Die erfindungsgemäße Ausgestaltung erlaubt bei einer sicheren Lagerung des Klappenblattes wiederum eine einfache Montage vor dem Einbau in den Wand-/Deckendurchbruch. Auch eine spätere Demontage des Klappenblattes ist in der vorbeschriebenen Weise grundsätzlich möglich und aufgrund der erfindungsgemäßen Ausgestaltung auch einfach. Allerdings bedarf es hierzu eines vorherigen Ausbaus der Brandschutzklappe aus dem Wand-/Deckendurchbruch.

Zumindest ein Sicherungselement kann gegenüber dem Gehäuse, vorzugsweise an der Außenseite des Gehäuses, fixiert sein und auf das in der Ausnehmung befindliche Ende des Lagerstiftes wirken. Bei einer solchen Ausgestaltung ist das Sicherungselement - sofern das Sicherungselement und das Gehäuse aus Metall sind - beispielsweise an dem Gehäuse außenseitig angeschweißt. Das Sicherungselement ist so ausgebildet, dass es auf das in der Ausnehmung befindliche Ende des Lagerstiftes wirkt und auf diese Weise zumindest eine Verlagerung des Lagerstiftes nach außen verhindert. Auf diese Weise ist eine sichere Lagerung gewährleitstet.

Zumindest ein Sicherungselement ist als Klebeband ausgebildet.

Jedem Lagerstift kann ein eigenes Sicherungselement, beispielsweise ein Band, zugeordnet sein. Ist das Band beispielsweise als Klebeband ausgebildet, ist ein Klebeband einer geringen Abmessung nach Art eines Klebebandsegmentes ausreichend, um den betreffenden Lagerstift zu sichern. In einem solchen Fall bietet es sich an, wenn das Klebeband den Lagerstift überdeckt und auf die unmittelbar um den Lagerstift herum angeordnete Oberfläche des Gehäuses geklebt ist.

Es ist aber auch möglich, dass zwei gegenüberliegenden Lagerstiften ein gemeinsames Sicherungselement zugeordnet ist. In diesem Fall sichert das Sicherungselement beide Lagerstifte. Ist das Sicherungselement beispielsweise als Klebeband ausgebildet, ist das Klebeband zumindest so lang, dass es beide Lagerstifte für eine Sicherung überdeckt.

Zumindest ein Sicherungselement kann das Gehäuse außenseitig vollständig umfassen. Hierdurch können die beiden gegenüberliegenden Lagerstifte durch ein und dasselbe Sicherungselement gesichert werden. Bei einer solchen Ausgestaltung ist das Sicherungselement nach Art einer Manschette ausgebildet. Handelt es sich bei dem Sicherungselement beispielsweise um ein Klebeband, ist - sofern das Gehäuse außenseitig vollständig umfasst wird - das Klebeband in diesem Fall zumindest so lang, dass es einmal um das Gehäuse herumgeführt ist. Selbstverständlich kann das Klebeband auch länger ausgebildet und damit mehr als einmal um das Gehäuse herumgeführt sein. Das Klebeband klebt dabei auf der Außenseite des Gehäuses, so dass eine weitere Fixierung nicht erforderlich ist.

Zumindest ein Lagerstift weist endseitig einen Kopf auf, der außenseitig gegenüber dem Gehäuse hervorsteht. Der Kopf verhindert ein zu weites Einführen des Lagerstiftes in das Klappenblatt.

Dabei kann der Kopf zumindest eines Lagerstiftes als Flachkopf oder als Halbrundkopf ausgebildet sein. Durch eine solche Ausgestaltung steht der Lagerstift nur geringfügig gegenüber der Außenfläche des Gehäuses über, so dass beispielsweise ein Klebeband als Sicherungselement derart gut angebracht werden kann, dass der Kopf durch das Klebeband verdeckt ist. Ein Halbrundkopf bietet sich u. a. bei Verwendung eines Klebebandes als Sicherungselement an, da durch die halbrunde Kopfform das Klebeband nicht beschädigt wird.

Zumindest ein Lagerstift kann als Nagel ausgebildet sein.

Der Lagerstift zumindest einer Lagerstelle kann integraler Bestandteil des Klappenblattes sein. Sofern beispielsweise das Klappenblatt aus einer Kalzium-Silikat-Platte besteht, besteht auch der entsprechende Lagerstift aus Kalzium-Silikat. Für die Montage des Klappenblattes wird der als integraler Bestandteil ausgebildete Lagerstift in einer gekippten Stellung des Klappenblattes von innen in die entsprechende Ausnehmung in dem Gehäuse eingeführt. Anschließend wird das Klappenblatt derart verschwenkt, dass die Schwenkachse orthogonal zur Längserstreckung des Gehäuses ausgerichtet ist. Dann kann die zweite Lagerstelle hergestellt werden.

Die Lagerstifte der beiden gegenüberliegenden Lagerstellen können einteilig ausgebildet sein. Bei einer einteiligen Ausgestaltung erstreckt sich insoweit der einteilig ausgebildete Lagerstift durch das Klappenblatt und ist damit Bestandteil beider Lagerstellen.

Das Gehäuse kann innenseitig einen sich längs des Umfangs des in geschlossenem Zustand befindlichen Klappenblattes erstreckenden und mit einem sich bei Wärmeeinwirkung ausdehnenden Material versehenen Teilbereich aufweisen. Der Teilbereich kann auch beidseitig begrenzt, insbesondere als Nut ausgebildet, sein. Im Brandfall dehnt sich das bei Wärmeeinwirkung ausdehnende Material aus und dichtet in der Schließstellung des Klappenblattes zusätzlich den Bereich zwischen dem Außenrand, d. h. der Kante, des Klappenblattes und der Innenfläche des Gehäuses ab.

Die Breite des Materials kann vorzugsweise zumindest in etwa der Dicke des Klappenblattes entsprechen.

Im geschlossenen Zustand des Klappenblattes kann zwischen dem Außenrand, d. h. der Kante, des Klappenblattes und der Innenfläche des Gehäuses bzw. des Materials, das sich noch nicht durch Wärmeeinwirkung ausgedehnt hat, ein umlaufender Bewegungsspalt vorgesehen sein.

Das Klappenblatt kann außenseitig auf seiner Kante eine Dichtung, insbesondere eine als Kaltdichtung ausgebildete Dichtung, aufweisen. Die Dichtung dient insbesondere zur Abdichtung eines eventuell in der Schließstellung des Klappenblattes verbleibenden Spalts.

Im Folgenden werden in den Zeichnungen dargestellte Ausführungsbeispiele der Erfindung erläutert. Figuren 1 bis 13 zeigen Ausführungsbeispiele der Erfindung, während die Ausführungsbeispiele nach den Figuren 14 und 15 keinen Teil der Erfindung bilden. Es zeigen:
- Fig. 1 - 3: ein erstes Ausführungsbeispiel einer erfindungsgemäßen Klappe,
- Fig. 4 - 6: ein zweites Ausführungsbeispiel einer erfindungsgemäßen Klappe,
- Fig. 7 - 10: ein drittes Ausführungsbeispiel einer erfindungsgemäßen Klappe,
- Fig. 11 - 13: ein viertes Ausführungsbeispiel einer erfindungsgemäßen Klappe,
- Fig. 14: einen Schnitt durch ein Klappenblatt im Bereich einer Lagerstelle und
- Fig. 15: einen Schnitt durch ein Klappenblatt im Bereich einer Lagerstelle.

In allen Figuren werden für gleiche bzw. gleichartige Bauteile übereinstimmende Bezugszeichen verwendet.

Die Figuren zeigen eine erfindungsgemäße Klappe unterschiedlicher Ausgestaltungen, wobei die Klappe in den dargestellten Ausführungsbeispielen als Brandschutzklappe ausgebildet ist. Jede Klappe weist ein Gehäuse 1 mit einem runden Strömungsquerschnitt sowie ein in dem Gehäuse 1 um eine Schwenkachse 2 verschwenkbar gelagertes Klappenblatt 3 mit einer umlaufenden Kante 4 auf.

Zur Lagerung des Klappenblattes 3 sind zwei, die Schwenkachse 2 bildende, gegenüberliegende Lagerstellen vorgesehen. Bei den Ausführungsbeispielen nach den Fig. 1 bis 3, 4 bis 6 sowie 11 bis 13 ist jede Lagerstelle durch eine in dem Gehäuse 1 vorgesehene Ausnehmung 5 einerseits und durch einen Lagerstift 6 andererseits gebildet, wobei der Lagerstift 6 zum einen zumindest mit einem Teilbereich in die Ausnehmung 5 und zum anderen mit wenigstens einem Teilbereich in einen Freiraum 7 des Klappenblattes 3 hineinragt.

Bei dem Ausführungsbeispiel nach den Fig. 7 bis 10 ist die eine Lagerstelle durch eine im Gehäuse 1 vorgesehene Ausnehmung 5 einerseits und durch einen Lagerstift 6 andererseits gebildet, wobei der Lagerstift 6 zum einen zumindest mit einem Teilbereich in die Ausnehmung 5 und zum anderen mit wenigstens einem Teilbereich in einen Freiraum 7 des Klappenblattes 3 hineinragt. Die andere, in Fig. 8 linke Lagerstelle ist durch eine im Gehäuse 1 vorgesehene Ausnehmung 5 einerseits und durch einen Lagerstift 6 andererseits gebildet, wobei der Lagerstift 6 integraler Bestandteil des Klappenblattes 3 ist.

Bei den Ausführungsbeispielen nach den Fig. 1 bis 3 ist der Freiraum 7 in dem Klappenblatt 3 bereits vorhanden, wenn der betreffende Lagerstift 6 von außen durch die Ausnehmung 5 des Gehäuses 1 in den Freiraum 7 des Klappenblattes 3 geführt wird. In Folge dessen ist der Lagerstift 6 nicht drehfest gegenüber dem Klappenblatt 3. Wie den Figuren 1 bis 3 zu entnehmen ist, ist außerhalb des Gehäuses 1 ein Sicherungselement 8, das in dem dargestellten Ausführungsbeispiel als Klebeband ausgebildet ist, vorgesehen. Das Klebeband umfasst das Gehäuse 1 außenseitig vollständig. Das Klebeband verhindert, dass sich die Lagerstifte 6 unbeabsichtigt nach außen verlagern.

Das Gehäuse 1 weist in dem Teilbereich, der sich längs des Umfangs des im geschlossenen Zustand befindlichen Klappenblattes 3 erstreckt, fünf, parallel angeordnete Reihen an schlitzförmigen Ausnehmungen 9 auf. Die schlitzförmigen Ausnehmungen 9 einer Reihe sind durch Stege 10 voneinander getrennt, wobei die Stege 10 benachbarter Reihen versetzt zueinander angeordnet sind. Diese Ausbildung dient der Verschlechterung der Wärmeübertragung im Brandfall von dem, dem Brand zugewandten Ende der Klappe zu dem, dem Brand abgewandten Ende der Klappe. Das Klebeband verhindert auch das Eindringen von Mörtelwasser in das Innere des Gehäuses 1, wenn die Klappe in einem Durchbruch einer Mauer eingemörtelt wird.

Wie den Fig. 1 bis 3 zu entnehmen ist, weist der Lagerstift 6 endseitig einen Kopf 11, der in den dargestellten Ausführungsbeispielen als Flachkopf ausgebildet ist, auf. Der Durchmesser des Kopfes 11 ist größer als der Durchmesser der Ausnehmung 5 in dem Gehäuse 1, so dass der Kopf 11 ein zu weites Einführen des Lagerstiftes 6 verhindert. Selbstverständlich ist auch eine Ausgestaltung mit einer anderen Kopfform, beispielsweise Halbrundkopf, möglich. Ein Halbrundkopf hat im Schnitt gesehen eine halbkreisförmige Ausgestaltung.

Die Fig. 4 bis 6 zeigen ein Ausführungsbeispiel, bei dem der Lagerstift 6 als Nagel ausgebildet ist. Bei der Montage wird der Lagerstift 6 zunächst durch die Ausnehmung 5 in dem Gehäuse 1 geführt und anschließend in das Klappenblatt 3 getrieben. Auf diese Weise erzeugt der Lagerstift 6 seinen Freiraum 7 in dem Klappenblatt 3 selbst. Der Lagerstift 6 ist bei einer solchen Ausgestaltung drehfest in dem Klappenblatt 3 fixiert.

Bei dem dritten Ausführungsbeispiel, das in den Fig. 7 bis 10 dargestellt ist, ist der Lagerstift 6 der in Fig. 8 linken Lagerstelle integraler Bestandteil des Klappenblattes 3. Die rechte Lagerstelle kann wie bei dem vorbeschriebenen ersten oder zweiten Ausführungsbeispiel ausgebildet sein. In dem dargestellten Ausführungsbeispiel ist für die rechte Lagerstelle zunächst ein Freiraum 7 - beispielsweise durch Bohren - in die Kante 4 des Klappenblattes 3 eingebracht worden, in den dann der Lagerstift 6 eingeführt wird. Der Lagerstift 6 ist nicht drehfest gegenüber dem Klappenblatt 3. Durch das Sicherungselement 8, das vorliegend als Klebeband ausgebildet ist, ist der Lagerstift 6 gesichert. Durch das Sicherungselement 8 wird insoweit eine Verlagerung des Lagerstiftes 6 zumindest nach außen und damit eine Verlagerung des Lagerstiftes 6 aus dem Freiraum 7 des Klappenblattes 3 heraus verhindert.

In den Fig. 11 bis 13 ist ein Ausführungsbeispiel dargestellt, bei dem die Lagerstifte 6 der beiden gegenüberliegenden Lagerstellen einteilig ausgebildet sind. Der durchgehende Lagerstift 6 weist einen Kopf 11 auf. Bei der Montage wird zunächst das dem Kopf gegenüberliegende Ende des Lagerstifts 6 durch die Ausnehmung 5 und dann durch den durchgehenden Freiraum 7 in die gegenüberliegende Ausnehmung 5 geführt. Der Lagerstift 6 kann drehfest oder nicht drehfest gegenüber dem Klappenblatt 3 angeordnet sein.

In Fig. 14 ist ein Ausführungsbeispiel eines Lagerstiftes 6 dargestellt, der ausschließlich formschlüssig in dem Freiraum 7 des Klappenblattes 3 gehalten ist. Der Lagerstift 6 weist eine pfeilartig ausgebildete endseitige Verdickung 12 auf, wobei der korrespondierende Freiraum 7 eine korrespondierende Kontur aufweist. Da die Innenabmessungen des Freiraums 7 etwas größer als die Außenabmessungen der pfeilartig ausgebildeten Verdickung 12 sind, ist der Lagerstift 6 nicht drehfest gegenüber dem Klappenblatt 3 angeordnet. Durch den Formschluss wird eine Verlagerung des Lagerstiftes 6 gegenüber dem Klappenblatt 3 und damit ein unbeabsichtigtes Lösen verhindert.

Fig. 15 zeigt ein Ausführungsbeispiel, bei dem der Lagerstift 6 reibschlüssig und formschlüssig in dem Freiraum 7 des Klappenblattes 3 gehalten wird. So weist das Ende des Lagerstiftes 6, das sich in dem Freiraum 7 des Klappenblattes 3 befindet, eine Verdickung 12 mit außenseitigen Rillen 13 auf. Die Rillen 13 sind mit der Innenfläche des Freiraumes 7 in Kontakt, so dass eine reibschlüssige Verbindung besteht. Die Verdickung 12 bewirkt in Verbindung mit der korrespondierenden Ausgestaltung des Freiraums 7 einen Formschluss.

## Patentansprüche

1. Klappe, insbesondere Brandschutzklappe, mit einem, vorzugsweise einen runden oder einen viereckigen Strömungsquerschnitt aufweisenden, Gehäuse (1) und mit einem um eine Schwenkachse (2) schwenkbar gelagerten Klappenblatt (3) mit einer umlaufenden Kante (4), wobei zur Lagerung des Klappenblattes (3) zwei die Schwenkachse (2) bildende gegenüberliegende Lagerstellen vorgesehen sind und wobei zumindest eine Lagerstelle durch eine in dem Gehäuse (1) vorgesehene Ausnehmung (5) einerseits und durch einen Lagerstift (6) andererseits gebildet ist, und wobei der Lagerstift (6) zum einen zumindest mit einem Teilbereich in die Ausnehmung (5) und mit wenigstens einem Teilbereich in einen Freiraum (7) des Klappenblatts (3) hineinragt, dass der Lagerstift (6) zumindest einer Lagerstelle mittels zumindest eines außerhalb des Gehäuses (1) angeordneten Sicherungselements (8) gesichert ist, wobei das Sicherungselement (8) eine Verlagerung des Lagerstiftes (6) zumindest nach außen, vorzugsweise ausschließlich nach außen, und damit eine Verlagerung des Lagerstiftes (6) aus dem Freiraum (7) des Klappenblattes (3) heraus verhindert, dass das zumindest eine Sicherungselement (8) als Klebeband ausgebildet ist, das Klebeband den Lagerstift (6) überdeckt und auf die unmittelbar um den Lagerstift (6) herum angeordnete Oberfläche des Gehäuses (1) geklebt ist, dass zumindest ein Lagerstift (6) endseitig einen Kopf (11) aufweist, der außenseitig gegenüber dem Gehäuse (1) hervorsteht, dass der Durchmesser des Kopfes (11) größer als der Durchmesser der Ausnehmung (5) in dem Gehäuse (1) ist, so dass der Kopf (11) ein zu weites Einführen des Lagerstiftes (6) verhindert und dass vorzugsweise auch der Lagerstift (6) zumindest einer Lagerstelle reibschlüssig und/oder formschlüssig in dem Freiraum (7) des Klappenblattes (3) gehalten ist.

2. Klappe nach dem vorhergehenden Anspruch, **dadurch gekennzeichnet, dass** zumindest ein Sicherungselement (8) gegenüber dem Gehäuse (1), vorzugsweise an der Außenseite des Gehäuses (1), fixiert ist und auf das in der Ausnehmung (5) befindliche Ende des Lagerstiftes (6) wirkt.

3. Klappe nach einem der vorhergehenden Ansprüche, **dadurch gekennzeichnet, dass** zumindest ein Sicherungselement (8) das Gehäuse (1) außenseitig vollständig umfasst.

4. Klappe nach einem der vorhergehenden Ansprüche, **dadurch gekennzeichnet, dass** der Kopf (11) zumindest eines Lagerstiftes (6) als Flachkopf oder als Halbrundkopf ausgebildet ist.

5. Klappe nach einem der vorhergehenden Ansprüche, **dadurch gekennzeichnet, dass** zumindest ein Lagerstift (6) als Nagel ausgebildet ist.

6. Klappe nach einem der vorhergehenden Ansprüche, **dadurch gekennzeichnet, dass** der Lagerstift (6) zumindest einer Lagerstelle integraler Bestandteil des Klappenblattes (3) ist.

7. Klappe nach einem der Ansprüche 1 bis 6, **dadurch gekennzeichnet, dass** die Lagerstifte (6) der beiden gegenüberliegenden Lagerstellen einteilig ausgebildet sind.

8. Klappe nach einem der vorhergehenden Ansprüche, **dadurch gekennzeichnet, dass** das Gehäuse (1) innenseitig einen sich längs des Umfangs des in geschlossenem Zustand befindlichen Klappenblattes (3) erstreckenden und mit einem sich bei Wärmeeinwirkung ausdehnenden Material versehenen Teilbereich aufweist.

9. Klappe nach dem vorhergehenden Anspruch, **dadurch gekennzeichnet, dass** die Breite des Materials vorzugsweise zumindest in etwa der Dicke des Klappenblattes (3) entspricht.

10. Klappe nach einem der vorhergehenden Ansprüche, **dadurch gekennzeichnet, dass** im geschlossenen Zustand des Klappenblattes (3) zwischen dem Außenrand des Klappenblattes (3) und der Innenfläche des Gehäuses (1) bzw. des Materials, das sich noch nicht durch Wärmeeinwirkung ausgedehnt hat, ein umlaufender Bewegungsspalt vorgesehen ist.

11. Klappe nach einem der vorhergehenden Ansprüche, **dadurch gekennzeichnet, dass** das Klappenblatt (3) außenseitig auf seiner Kante (4) eine Dichtung, insbesondere eine als Kaltdichtung ausgebildete Dichtung, aufweist.

## Claims

1. Damper, in particular a fireproof damper, with a housing (1) exhibiting a preferably circular or rectangular flow cross-section and with damper sheet (3) mounted such as to pivot about a pivot axis (2), with a circumferential edge (4), wherein, for the mounting of the damper sheet (3) two opposed bearing points forming the pivot axis (2) are provided, and wherein at least one bearing point is formed on the one hand by a cut-out opening (5) provided in the housing (1) and, on the other, by a bearing pin (6), and wherein the bearing pin (6) on the one hand projects by at least one region into the cut-out opening (5), and by at least one part region into a free space (7) of the damper sheet (3), such that the bearing pin (6) of at least one bearing point is secured by means of at least one securing element (8) arranged outside the housing (1), wherein the securing element (8) prevents a displacement of the bearing pin (6) at least outwards, and preferably exclusively outwards, and therefore prevents a displacement of the bearing pin (6) out of the free space (7) of the damper sheet (3), and such that the at least one securing element (8) is configured as an adhesive strip, the adhesive strip covers the bearing pin (6) and is adhesively bonded directly onto the surface of the housing (1) arranged around the bearing pin (6), such that at least one bearing pin (6) comprises on its end side a head (11), which projects on the outside opposite the housing (1), that the diameter of the head (11) is greater than the diameter of the cut-out opening (5) in the housing (1), such that the head (11) prevents too far a penetration of the bearing pin (6), and that, preferably, also the bearing pin (6) of the at least bearing point is held by frictional engagement and/or by positive fit in the free space (7) of the damper sheet (3).

2. Damper according to the preceding claim, **characterised in that** at least one securing element (8) is fixed opposite the housing (1), preferably on the outside of the housing (1), and takes effect on the end of the bearing pin (6) which is located in the cut-out opening (5).

3. Damper according to any one of the preceding claims, **characterised in that** at least one securing element (8) entirely surrounds the housing (1) on the outside.

4. Damper according to any one of the preceding claims, **characterised in that** the head (11) of at least one bearing pin (6) is configured as a flat head or semicircular head.

5. Damper according to any one of the preceding claims, **characterised in that** at least one bearing pin (6) is formed as a nail.

6. Damper according to any one of the preceding claims, **characterised in that** the bearing pin (6) of at least one bearing point is an integral constituent part of the damper sheet (3).

7. Damper according to any one of claims 1 to 6, **characterised in that** the bearing pins (6) of the two opposing bearing points are configured as being of one piece.

8. Damper according to any one of the preceding claims, **characterised in that** the housing (1) comprises on its inner side a part region extending along the circumference of the damper sheet (3) when in the closed state, and comprises a part region provided with material which expands when subjected to the effect of heat.

9. Damper according to the preceding claim, **characterised in that** the width of the material preferably corresponds at least to approximately the thickness of the damper sheet (3).

10. Damper according to any one of the preceding claims, **characterised in that,** in the closed state of the damper sheet (3), a circumferential movement gap is provided between the outer edge of the damper sheet (3) and the inner surface of the housing (1) or of the material which has not yet expanded due to the effect of heat.

11. Damper according to any one of the preceding claims, **characterised in that** the damper sheet (3) comprises on the outside, on its edge (4), a seal, in particular a seal configured as a cold seal.

## Revendications

1. Clapet, en particulier clapet coupe-feu, comportant un boîtier (1) présentant de préférence une section transversale d'écoulement circulaire ou quadrangulaire et comportant un battant de clapet (3) monté pivotant autour d'un axe de pivotement (2) et doté d'un bord périphérique (4), deux points de support opposés formant l'axe de pivotement (2) étant prévus pour le montage du battant de clapet (3) et au moins un point de support étant formé par un évidement (5) prévu dans le boîtier (1) d'une part et par une tige de support (6) d'autre part, et la tige de support (6) pénétrant d'une part au moins par une région partielle dans l'évidement (5) et par au moins une région partielle dans un espace libre (7) du battant de clapet (3), la tige de support (6) d'au moins un point de support étant sécurisée au moyen d'au moins un élément de sécurité (8) disposé à l'extérieur du boîtier (1), l'élément de sécurité (8) empêchant un déplacement de la tige de support (6) au moins vers l'extérieur, de préférence exclusivement vers l'extérieur, et donc un déplacement de la tige de support (6) hors de l'espace libre (7) du battant de clapet (3), l'au moins un élément de sécurité (8) étant réalisé sous forme de ruban adhésif, le ruban adhésif recouvrant la tige de support (6) et étant collé sur la surface du boîtier (1) disposée immédiatement autour de la tige de support (6), au moins une tige de support (6) comprenant une tête (11) à son extrémité, laquelle tête dépasse du boîtier (1) du côté extérieur, le diamètre de la tête (11) étant supérieur au diamètre de l'évidement (5) dans le boîtier (1), de sorte que la tête (11) empêche une insertion excessive de la tige de support (6) et que la tige de support (6) d'au moins un point de support soit également de préférence retenue par friction et/ou par complémentarité de forme dans l'espace libre (7) du battant de clapet (3).

2. Clapet selon la revendication précédente, **caractérisé en ce qu'**au moins un élément de sécurité (8) est fixé par rapport au boîtier (1), de préférence au niveau du côté extérieur du boîtier (1), et agit sur l'extrémité de la tige de support (6) se trouvant dans l'évidement (5).

3. Clapet selon l'une des revendications précédentes, **caractérisé en ce qu'**au moins un élément de sécurité (8) entoure complètement le boîtier (1) du côté extérieur.

4. Clapet selon l'une des revendications précédentes, **caractérisé en ce que** la tête (11) d'au moins une tige de support (6) est réalisée sous forme de tête plate ou de tête demi-ronde.

5. Clapet selon l'une des revendications précédentes, **caractérisé en ce qu'**au moins une tige de support (6) est réalisée sous forme de clou.

6. Clapet selon l'une des revendications précédentes, **caractérisé en ce que** la tige de support (6) d'au moins un point de support fait partie intégrante du battant de clapet (3).

7. Clapet selon l'une des revendications 1 à 6, **caractérisé en ce que** les tiges de support (6) des deux points de support opposés sont réalisées d'un seul tenant.

8. Clapet selon l'une des revendications précédentes, **caractérisé en ce que** le boîtier (1) comprend, du côté intérieur, une région partielle s'étendant le long de la périphérie du battant de clapet (3) se trouvant à l'état fermé et dotée d'un matériau se dilatant sous l'effet de la chaleur.

9. Clapet selon la revendication précédente, **caractérisé en ce que** la largeur du matériau correspond de préférence au moins approximativement à l'épaisseur du battant de clapet (3).

10. Clapet selon l'une des revendications précédentes, **caractérisé en ce qu'**un interstice de déplacement périphérique est prévu à l'état fermé du battant de clapet (3) entre le bord extérieur du battant de clapet (3) et la surface intérieure du boîtier (1) ou du matériau qui ne s'est pas encore dilaté sous l'effet de la chaleur.

11. Clapet selon l'une des revendications précédentes, **caractérisé en ce que** le battant de clapet (3) comprend du côté extérieur, sur son bord (4), un joint d'étanchéité, en particulier un joint d'étanchéité réalisé sous forme de joint d'étanchéité à froid.
